# DEMANDE DE BREVET EUROPEEN

(11) **EP 0 383 693 A1**
(43) Date de publication de la demande: **22.08.1990**
(21) Numéro de dépôt: 90400424.9
(22) Date de dépôt: 15.02.1990
(51) Int. Cl.: E04B 2/46

(54) **Bloc de construction à assemblage à sec et construction édifiée à l'aide de tels blocs**

(30) Priorité: 16.02.1989 FR 8902036
(71) Demandeur: ESSBLOC S.A., CH-1700 Fribourg (CH); BLOCASEC DEVELOPPEMENT, F-93160 Noisy Le Grand (FR)
(72) Inventeur: Daniault, Christian,, F-94500 Champigny (FR)
(74) Mandataire: Durand, Yves Armand Louis

(57) **Abrégé**

La présente invention concerne un bloc de construction à assemblage à sec ainsi qu'une construction édifiée à l'aide de tels blocs.

Ce bloc de construction comprend deux parois latérales (1) reliées par deux âmes (2) et est caractérisé en ce que les âmes sont verticalement décalées par rapport aux deux parois latérales (1) pour faire saillie de l'une des faces horizontales (FH) du bloc et supporter le transfert des charges résultant de l'assemblage superposé des blocs.

Un tel bloc de construction permet l'édification à sec de murs d'un type et d'un usage quelconques.

## Description

La présente invention a essentiellement pour objet un bloc de construction.

Elle vise également une construction quelconque, telle que par exemple un mur, édifiée à l'aide de blocs conformes à l'invention et assemblée à sec.

On a déjà proposé depuis longtemps des blocs de construction de formes diverses et qui, pour ériger un mur par exemple, sont liés les uns aux autres par collage ou interposition de toute matière de liaison appropriée.

Toutefois une construction réalisée avec de tels blocs exige un temps de main-d'oeuvre relativement important et est par conséquent onéreuse.

Aussi, pour remédier à cet inconvénient, on a proposé de réaliser des constructions à l'aide de blocs assemblés à sec et s'imbriquant dans une certaine mesure les uns dans les autres.

C'est ainsi que l'on connaît déjà des blocs de construction comprenant d'une manière générale deux parois latérales reliées par des âmes transversales, les bords horizontaux et verticaux desdites parois étant pourvus de systèmes à rainures et saillies pouvant coopérer avec des systèmes à rainures et saillies correspondants prévus sur les blocs adjacents.

Toutefois, il a été constaté qu'avec de tels blocs, il y avait non seulement des problèmes d'étanchéité, mais également des problèmes de fissuration de la construction réalisée avec ces blocs et tenant au fait que le transfert des charges résultant de l'assemblage superposé des blocs s'effectue uniquement sur les parois latérales des blocs au niveau des systèmes à rainures et saillies précités.

Aussi, la présente invention a pour but de résoudre tous ces problèmes en proposant un bloc de construction pouvant être réalisé en béton moulé ou toute autre matière appropriée et permettant de réaliser un assemblage à sec avec d'autres blocs, pour ériger une construction qui présente des qualités remarquables de résistance mécanique et d'étanchéité à l'humidité.

A cet effet, l'invention a pour objet un bloc de construction à assemblage à sec pour édifier une structure quelconque telle qu'un mur par exemple et du type comprenant deux parois latérales reliées par au moins une âme, caractérisé en ce que l'âme est verticalement décalée par rapport aux deux parois latérales pour faire saillie de l'une des faces horizontales du bloc et supporter ainsi le transfert des charges résultant de l'assemblage superposé des blocs.

Suivant une autre caractéristique de ce bloc, les deux parois latérales précitées forment chacune une paroi interne et une paroi externe verticalement décalées de telle façon que l'un des bords horizontaux de la paroi interne fasse saillie avec l'âme de l'une des faces horizontales du bloc et réalise avec la paroi externe une feuillure extérieure à ce bloc.

On précisera encore ici que la paroi interne précitée réalise avec la paroi externe, sur l'autre face horizontale du bloc, une feuillure intérieure au bloc.

Suivant encore une autre caractéristique de l'invention, la paroi interne et la paroi externe de chaque paroi latérale sont horizontalement décalées pour réaliser une feuillure extérieure au bloc et une feuillure intérieure au bloc respectivement sur les deux faces d'extrémité verticales du bloc.

Le bloc suivant cette invention est encore caractérisé en ce que le bord horizontal de la paroi interne précitée faisant saillie du bloc avec l'âme, forme un plan incliné vers l'extérieur du bloc.

Suivant un mode de réalisation préféré, le bloc de l'invention comporte deux âmes sensiblement parallèles définissant avec les parois latérales une cavité ouverte du côté des deux faces horizontales du bloc et de part et d'autre de cette cavité, une cavité ouverte tant du côté desdites faces horizontales que du côté des faces d'extrémité verticales du bloc.

L'invention vise également une construction quelconque érigée à l'aide de blocs répondant aux caractéristiques ci-dessus et assemblés à sec par emboîtement, cette construction présentant toutes les qualités requises de solidité dans le temps, de conservation de son aspect premier, et d'étanchéité à l'humidité.

Mais d'autres avantages et caractéristiques de l'invention apparaîtront mieux dans la description détaillée qui suit et se réfère aux dessins annexés donnés uniquement à titre d'exemple, et dans lesquels :
La figure 1 est une vue en perspective d'un bloc de construction conforme à cette invention.
La figure 2 est une vue en coupe horizontale du bloc, suivant la ligne II-II de la figure 1, et illustrant en outre partiellement l'assemblage de ce bloc, dans le plan horizontal, avec deux blocs adjacents.
La figure 3 est une vue en coupe verticale du bloc suivant la ligne III-III de la figure 1, et illustrant, dans le plan vertical, l'assemblage de ce bloc avec deux blocs adjacents ; et
La figure 4 est une vue partielle et en perspective d'un mur érigé avec des blocs selon l'invention.

En se reportant aux figures 1 à 3 et selon un exemple de réalisation, on voit qu'un bloc de construction conforme à cette invention comprend deux parois latérales sensiblement parallèles 1 reliées par deux âmes 2 sensiblement parallèles et délimitant une cavité centrale 3 ouverte et débouchant du côté des deux faces horizontales FH du bloc, étant entendu que ce bloc constitue un élément monobloc obtenu par moulage.

De part et d'autre de la cavité 3, le bloc comporte une cavité 4 ouverte tant du côté des deux faces horizontales FH du bloc, que du côté des faces d'extrémité verticales FV de ce bloc.

Comme on le voit bien sur les figures 1 et 3, les âmes 2 du bloc sont verticalement décalées par rapport aux deux parois latérales 1 pour faire saillie de l'une des faces horizontales FH du bloc, à savoir la face horizontale supérieure, si l'on se réfère à la figure 1.

Ainsi, les âmes 2 faisant saillie de la face horizontale FH supérieure du bloc supporteront le transfert des charges résultant de l'assemblage superposé des blocs, comme on le décrira plus loin en se référant à la figure 3.

Suivant un exemple de réalisation préféré, les âmes 2 ne font pas saillie à elles seules par leurs parties 2a de la face horizontale FH supérieure du bloc puisque, selon un mode de réalisation préféré, la surface interne des parois latérales 1 fait aussi saillie avec la partie 2a des âmes 2.

Plus précisément, les parois latérales 1 qui sont monobloc avec les âmes 2, forment chacune une paroi interne 1a et une paroi externe 1b qui sont verticalement décalées de façon que l'un 5 des bords horizontaux de la paroi interne 1a fasse saillie avec les âmes 2 de la face horizontale supérieure du bloc et réalise avec la paroi externe 1b un décrochement ou une feuillure 6 qui est extérieure au bloc, comme on le voit bien sur les figures 1 et 3.

Sur l'autre face horizontale FH du bloc, à savoir sa face horizontale inférieure si l'on se réfère à la figure 1, la paroi interne 1a réalise avec la paroi externe 1b une autre feuillure 7 qui est intérieure au bloc, comme on le voit bien sur les figures 1 et 3.

Sur ces figures, on voit que le bord horizontal 5 de la paroi interne 1a faisant saillie du bloc avec les âmes 2, forme un plan incliné vers l'extérieur du bloc pour les raisons qui seront expliquées plus loin, ce plan incliné se situant légèrement en dessous du plan constitué par la face externe de la partie 2a des âmes 2.

La paroi interne 1a et la paroi externe 1b constituant chaque paroi latérale 1 sont, comme on le voit bien sur les figures 1 et 2 décalées dans le plan horizontal pour réaliser une feuillure 8 extérieure au bloc et une feuillure 9 intérieure au bloc, respectivement sur les deux faces FV verticales ou d'extrémité dudit bloc.

On comprend donc de la description qui précède que les feuillures 6 et 7 permettront l'emboîtement de blocs adjacents dans le plan vertical, comme on le voit sur la figure 3, et que les feuillures 8 et 9 permettront l'emboîtement de blocs adjacents dans le plan horizontal, comme on le voit bien sur la figure 2, étant bien entendu qu'il s'agit d'un emboitement ou assemblage à sec, c'est-à-dire sans produit de liaison. Les blocs assemblés constitueront par conséquent, compte tenu de leur configuration particulière décrite ci-dessus, un assemblage remarquablement rigide et résistant.

Mais il est important d'insister ici sur la caractéristique essentielle selon cette invention et qui consiste, comme on peut le comprendre en se reportant plus particulièrement à la figure 3, à effectuer le transfert des charges résultant de l'assemblage superposé des blocs par essentiellement les âmes centrales 2 de ces blocs. Ainsi on supprimera avantageusement tous les risques de déformation et/ou de fissuration de la construction.

Il faut encore noter ici que les chicanes réalisées par les feuillures ou décrochements 6 et 7, ainsi que le bord supérieur incliné 5 de la paroi interne 1a réalisent non seulement une barrière contre l'humidité, mais également une évacuation immédiate de cette humidité par le bord incliné 5.

On a montré sur la figure 4 une portion de mur réalisée à l'aide des blocs selon l'invention, lesquels blocs peuvent être décalés horizontalement d'une rangée à l'autre.

Les cavités 3 et 4 pourront constituer avantageusement des passages verticaux pour des canalisations ou des fileries diverses.

Le principe du bloc qui vient d'être décrit peut bien entendu, sans sortir du cadre de l'invention, être utilisé pour réaliser toute pièce complémentaire et nécessaire à la construction complète d'un mur. C'est ainsi que l'on pourra réaliser des blocs d'angle, des blocs pour encadrement de baies, etc... en utilisant ce principe.

Les blocs conçus selon cette invention pourront servir à la réalisation de tout type de murs, qu'il s'agisse de murs porteurs ou non, de murs de soutènement ou analogues, ces murs pouvant avoir une hauteur quelconque et ne présentant aucun risque d'altération dans le temps puisque, encore une fois, le transfert des charges s'effectuera par les âmes des blocs.

Bien entendu, l'invention n'est nullement limitée au mode de réalisation décrit et illustré qui n'a été donné qu'à titre d'exemple.

C'est ainsi que les dimensions du bloc et la matière le constituant peuvent être quelconques et sont fonction de la construction à exécuter.

L'invention comprend donc tous les équivalents techniques des moyens décrits ainsi que leurs combinaisons si celles-ci sont effectuées suivant son esprit.

## Revendications

1. Bloc de construction à assemblage à sec pour édifier une structure quelconque telle qu'un mur par exemple et du type comprenant deux parois latérales (1) reliées par au moins une âme (2) et qui forment chacune une paroi interne (1a) et une paroi externe (1b) verticalement décalées de façon que l'un (5) des bords horizontaux de la paroi interne (1a) fasse saillie avec l'âme (2) de l'une des faces horizontales (FH) du bloc et réalise avec la paroi interne (1a) une feuillure (6) extérieure au bloc, caractérisé en ce que l'âme (2) est verticalement décalée par rapport aux deux parois latérales (1) pour faire saillie (2a) de l'une des faces horizontales (FH) du bloc et supporter le transfert des charges résultant de l'assemblage superposé des blocs.

2. Bloc selon la revendication 1, caractérisé en ce qu'un bord horizontal (5) de la paroi interne précitée (1a) faisant saillie avec l'âme (2), forme un plan incliné vers l'extérieur du bloc de manière à former, dans l'assemblage superposé des blocs, un passage pour la circulation de l'air à l'intérieur dudit assemblage.

3. Bloc selon l'une des revendications précédentes, caractérisé en ce qu'il comporte deux âmes sensiblement parallèles (2) définissant de part et d'autre du bloc et avec les parois latérales (1), une cavité (4) ouverte tant du côté desdites faces horizontales (FH) que du côté des faces d'extrémités verticales (FV) du bloc.

4. Construction édifiée à l'aide de blocs suivant l'une des revendications 1 à 3, et assemblés à sec par emboîtement vertical et horizontal.
